# EUROPÄISCHE PATENTSCHRIFT

(11) **EP 1 608 915 B1**
(45) Veröffentlichungstag und Bekanntmachung des Hinweises auf die Patenterteilung: **25.05.2011**
(21) Anmeldenummer: 04719410.5
(22) Anmeldetag: 11.03.2004
(51) Int. Cl.: F24H 1/10

(54) **WARMWASSERBEREITER**
WATER HEATER
CHAUFFE-EAU

(30) Priorität: 21.03.2003 DE 10312721
(43) Veröffentlichungstag der Anmeldung: 28.12.2005
(73) Patentinhaber: BSH Bosch und Siemens Hausgeräte GmbH, 81739 München (DE)
(72) Erfinder: HELMINGER, Markus, 83313 Siegsdorf (DE); JENET, Holger, 83093 Bad Endorf (DE); KUSSTATSCHER, Herbert, 83371 Stein/Traun (DE); LINDERT, Christian, 83126 Flintsbach (DE)
(86) Internationale Anmeldenummer: PCT/EP2004/002551
(87) Internationale Veröffentlichungsnummer: WO 2004/083736

(56) Entgegenhaltungen:
- WO-A1-03/002919
- DE-A- 10 130 610
- DE-U- 8 516 331

## Beschreibung

Die Erfindung betrifft einen Warmwasserbereiter der im Oberbegriff des Patentanspruchs 1 angegebenen Art.

Ein aus DE 101 30 610 A bekannter Heißwasserbereiter weist in der Heizsektion einen ringförmigen Innenraum auf, in welchem Rohrheizkörper zweier Heizstufen angeordnet sind, und in welchem das Wasser im Kreis in einer Richtung strömt. Bei dieser Auslegung kann sich kaltes Wasser mit erwärmtem Wasser unerwünscht vermischen. Der Rohrheizkörper hat aufgrund starker Biegungen und bei der Rohrheizkörperdurchführung nach außen Bereiche großer Leistungsdichte, die in dem in Umfangsrichtung durchgehenden, ringförmigen Innenraum nicht ausreichend gekühlt werden.

Die gattungsgemäße WO 03/002919 A1 offenbart ebenfalls einen Heißwasserbereiter mit einem Behälter, in dem Kaltwasser erhitzbar ist. Das Kaltwasser wird mittels einer Zuflusseinrichtung über einen im Behälter eingeformten Bereich eingeleitet.

Der Erfindung liegt die Aufgabe zugrunde, einen Warmwasserbereiter der eingangs genannten Art zu schaffen, bei dem im Betrieb keine unkontrollierbare Vermischung zwischen kaltem und erwärmtem Wasser auftritt, und in dessen Heizsektion aufgrund großer Leistungsdichte kritische Bereich des Rohrheizkörpers intensiv gekühlt werden.

Die gestellte Aufgabe wird mit den Merkmalen des Patentanspruchs 1 gelöst.

Da die Unterbrechung eine kreisförmige Zirkulation des Wassers verhindert und das Wasser entlang zweier Strömungswege zur Auslassöffnungs-Anordnung zwingt, ist ein Vermischen von kaltem mit warmem Wasser ausgeschlossen. Da sich stets definierte Strömungsverhältnisse ergeben und das kalte Wasser an vorbestimmten Bereichen der Heizsektion eintreten muss, können wegen der hohen Leistungsdichte kritische Bereiche jedes Rohrheizkörpers dort so angeordnet werden, dass sie sehr gut gekühlt werden. Dies erhöht die Betriebssicherheit und verlängert die Standzeit jedes Rohrheizkörpers.

Zweckmäßig sind im Einlaufbereich zwei getrennte Einlaufwege zur Heizsektion vorgesehen. Dadurch werden bei Durchfluss günstige Strömungsverhältnisse entlang jedes Strömungsweges erzielt, wobei das zügig strömende Wasser zunehmend aufgewärmt wird und bei der Auslassöffnungs-Anordnung und beim Verlassen der Heizsektion die höchste Temperatur hat. Bei Durchfluss tritt kein Vermischen von kaltem und warmem Wasser auf.

Die Auslauföffnungs-Anordnung könnte gegebenenfalls das Wasser von jedem Strömungsweg getrennt aufnehmen und weiterführen. Der Vorzug ist jedoch einer Lösung zu geben, bei der nur eine beiden Strömungswegen gemeinsame Auslauföffnung vorgesehen ist.

Die Heizsektion ist bis auf die Unterbrechung weitgehend ringförmig. Der Einlaufkanal verläuft außerhalb der Heizsektion und im Inneren des Ringes, wo er sich zu einem dort platzierten Anschluss des Zulaufs erstreckt. Zwischen einem an der Außenseite des Ringes in der Nähe der Unterbrechung platzierten Anschluss des Ablaufs und der Auslassöffnungs-Anordnung verläuft entlang der Außenseite des Ringes zumindest ein Auslasskanal. Auf dieser Weise lassen sich zwar der Zulauf und der Ablauf nahe beieinander anordnen, jedoch sind die Strömungswege von kaltem und warmem Wasser so weit voneinander entfernt, dass kein unerwünschter Wärmeaustausch auftritt.

Vom im Inneren des Ringes angeordneten Anschluß, an dem der Einlaufkanal beginnt, erstreckt sich vom Zulauf her ein über die Unterbrechung hinweg verlaufender Zulaufkanal. Dies kann ein Einsteckteil sein, der bei der Endmontage des Heizmoduls angebracht wird. Eine unerwünschte Wärmeübertragung von heißem zu kaltem Wasser lässt sich hierdurch sicher ausschließen.

Die Unterbrechung ist zweckmäßigerweise nur so lange, dass sie ca. ein Drittel bis ein Fünftel, vorzugsweise etwa ein Viertel, der gesamten Ringlänge beansprucht. Mit dieser Bemessung der Unterbrechung lassen sich die Einlaufwege sauber formen, um gerichtete und zügige Strömungen in beiden Strömungswege zu erzeugen. Andererseits ist die Unterbrechung nur so klein wie möglich, um in der Heizsektion ein möglichst großes Volumen und bei einem kreisförmigen Heizmodul relativ lange Strömungswege zu erhalten.

Im Hinblick auf die formtechnische Gestaltung des Heizmoduls und eine optimale Nutzung der Heizleistung sollte sich der wenigstens eine Rohrheizkörper in der Heizsektion in etwa vom einen Strömungsweganfang durchgehend bis in etwa zum anderen Strömungsweganfang erstrecken, jedoch nicht über die Unterbrechung hinweg.

Bei einer zweckmäßigen Ausführungsform ist der Rohrheizkörper in der Heizsektion mit zwei in etwa 90°-Biegungen zu seinen Anschlussenden und mit einer 180°-Biegung in einem Umkehrbereich geformt, wobei die Biegungen nahe den beiden Strömungsweganfängen positioniert sind. Durch diese Anordnung werden die bei Durchfluss wegen hoher Leistungsdichte kritischen Biegungen sehr gut vom zulaufenden kalten Wasser gekühlt.

Bei einer anderen, vorteilhaften Ausführungsform sind in der Heizsektion wenigstens zwei übereinanderliegende, ähnlich konfigurierte Rohrheizkörper mit versetzten Anschlussenden vorgesehen. Der Warmwasserbereiter lässt sich beispielsweise in zwei Leistungsstufen betreiben. Jeder Rohrheizkörper wird in seinen wegen hoher Leistungsdichte kritischen Bereichen sehr gut durch das kalte zulaufende Wasser gekühlt.

Bei einer weiteren Ausführungsform ist nur ein einstückiger Rohrheizkörper in der Heizsektion vorgesehen, wobei dieser Rohrheizkörper in der Ringebene und senkrecht zur Ringebene jeweils mehrsträngig, vorzugsweise doppelsträngig, verläuft. Zur intensiven Kühlung kritischer Bereiche des Rohrheizkörpers sollten diese nahe den Strömungsweganfängen positioniert sein.

In der Betriebs- und Einbaulage des Warmwasserbereiters sollte die Ringebene der Heizsektion mit nach unten weisender Unterbrechung und oben liegender Auslassöffnungsanordnung im Wesentlichen senkrecht angeordnet sein, wobei der Zulauf und der Ablauf unten liegen könnten. Diese Einbaulage unterstützt die Strömung entlang beider Strömungswege, da das sich erwärmende Wasser aus physikalischen Gründen nach oben strebt und dann auf oben die Auslassöffnungsanordnung trifft. Die maximale Wassertemperatur liegt immer bei der Auslassöffnungsanordnung vor.

Da die maximale Wassertemperatur oben bei der Auslassöffnungs-Anordnung vorliegt, kann es zweckmäßig sein, der Heizsektion dort einen Bimetall-Schalter zuzuordnen, der bei Übertemperatur oder bei einer Fehlfunktion die Stromversorgung unterbricht, oder auch für eine Heizleistüngsregelung einen Regelparameter liefert.

Der Querschnitt der Heizsektion sollte ein Vielfaches des Querschnitts jedes Einlaufweges und der Auslassöffnungsanordnung bzw. der Auslassöffnung sein, damit ein relativ großvolumiger Wasserzwischenspeicherbehälter entsteht. Dadurch steht nach kürzeren Durchflussunterbrechungen eine durchaus nennenswerte Menge an heißem Brauchwasser zur Verfügung, so dass der Warmwasserbereiter dann ohne wahrnehmbare Anlaufzeit sofort wieder heißes Wasser liefert.

Bei einer bevorzugten Ausführungsform ist der Heizmodul im Wesentlichen kreisrund. Er besteht aus zwei miteinander verbundenen Kunststoff-Spritzguss-Formteilen, die sich in Großserie relativ kostengünstig mit allen erforderlichen Ausstattungsdetails herstellen lassen. Bei der kreisrunden Form des Heizmoduls bietet es sich an, die beiden Strömungswege bogenförmig vom Einlaufbereich zunächst nach außen und dann zur Auslassöffnungs-Anordnung wieder nach innen zu führen. Alternativ könnte jedoch auch eine von einer Bogenform abweichende Verlaufskontur für die beiden Strömungswege gewählt werden. Die Strömungswege könnten alternativ einem Polygonzug folgen oder in der Nähe des Zentrums des Kreises verlaufen.

Anhand der Zeichnung werden Ausführungsformen des Erfindungsgegenstandes erläutert. Es zeigen:
- Fig.1: eine Perspektivdraufsicht eines Warmwasserbereiters (mit abge- nommener Gerätehaube), in einer ersten Ausführungsform und ohne Heizkörper, und
- Fig. 2: eine Druntersicht eines in Fig. 1 gezeigten Formteils des Warmwasser- bereites, in einer anderen Ausführungsform.

Ein in Fig. 1 gezeigter Warmwasserbereiter ist beispielsweise ein sogenannter Shower-Heater SH, der in der in Fig. 1 gezeigten Einbau- und Betriebslage beispielsweise zur Versorgung wenigstens einer Dusche mit Warmwasser dient. Das nachfolgend erläuterte Bauprinzip des Warmwasserbereiters ist generell auch für andere Durchlauferhitzer und ähnliche Haushaltsgeräte zweckmäßig.

Hauptteil des Warmwasserbereites W in Fig. 1 ist ein mit kreisförmiger Gestalt ausgebildeter Heizmodul M, der beispielsweise aus zwei miteinander verbundenen, z.B. verschweißten, Kunststoff-Spritzguss-Formteilen 1, 2 besteht. Im Betrieb ist der Warmwasserbereiter durch eine in Fig. 1 nicht gezeigte Gerätehaube abgedeckt, die beispielsweise nach Art einer Kugelkalotte ausgebildet und mit dem Heizmodul H verrastet ist, wobei der Öffnungsrand der Abdeckhaube den Heizmodul H über den größten Teil seines Kreisumfanges eng umfasst.

Der Heizmodul M wird über einen Zulauf Z mit kaltem Wasser versorgt. Das heiße Wasser tritt an einem Ablauf A aus. Der Zulauf und der Ablauf A, Z sind bei der gezeigten Ausführungsform unten und mit einem Zwischenabstand angeordnet. Die beiden Formteile 1, 2 begrenzen innen eine Heizsektion H, die bei der gezeigten Ausführungsform bis auf eine Unterbrechung U in einem Einlaufbereich E ringförmig ausgebildet ist. Im Formteil 1 ist beispielsweise eine Fassung 3 geformt, in die ein Bimetallschalter B eingesetzt werden kann. Die Fassung 3 befindet sich dort in der Heizsektion, wo das erwärmte Wasser die maximale Temperatur hat. Die beiden Formteile 1, 2 begrenzen miteinander eine Membrandose D, die zum durchflussabhängigen Einschalten der bevorzugt wählbaren Heizleistung dient und mit einer nicht gezeigten intern platzierten Venturidüse zusammenwirkt, um aus der bei Durchfluss auftretenden Druckdifferenz die erforderliche Schaltkraft zu erzeugen.

Vom Zulauf Z an der Außenseite des Rings erstreckt sich ein Zulaufkanal 5 zu einem am Formteil 1 ausgebildeten Anschluss 4. Der Zulaufkanal ist beispielsweise ein Einsteckteil, der oberhalb der die Unterbrechung U definierenden Wand des Formteils 1 verläuft. An der Außenseite der Heizsektion H verläuft ein hier ebenfalls bogenförmiger Auslasskanal 7 zu einem Anschluss 6 zum Ablauf A. In die Deckwand der Heizsektion H sind angrenzend an die Unterbrechung U Durchführungsöffnungen 8a, 8b (jeweils paarweise) für Anschlussenden in Fig. 1 nicht gezeigter Rohrheizkörper K1, K2 eingeformt. Falls der Warmwasserbereiter W mit nur einem Rohrheizkörper K1 betrieben wird, wäre nur ein Paar Durchführungsöffnungen 8a oder 8b notwendig.

Der Strömungsverlauf im Heizmodul M und die Anordnung des oder der Rohrheizkörper wird nachfolgend anhand der Fig. 1 und 2 erläutert.

Fig. 2 ist eine Druntersicht des Formteils 1 von Fig. 1, jedoch bei einer anderen Ausführungsform mit nur einem Rohrheizkörper K1, der mehrsträngig, und zwar doppelsträngig, ausgebildet ist. Die Heizsektion H ist eine der Ringform folgende Vertiefung 9 mit U-Querschnitt, die zur Zeichnungsebene offen ist und im fertig montierten Heizmodul M durch eine im Wesentlichen ebene Deckwand des anderen Formteils 2 verschlossen ist. Die Vertiefung 9 wird an beiden Umrissseiten durch Dicht- oder Schweißränder 10 begrenzt. Vom Anschluss 4 erstreckt sich ein Einlaufkanal 11 in den Einlaufbereich E in der Unterbrechung U der Ringform.

Im Einlaufkanal 11 könnte beispielsweise die bereits erwähnte Venturidüse angeordnet sein, und zwar entweder als selbständig hergestellter und eingesetzter Teil, oder direkt integral in den Einlaufkanal 11 eingeformt. Der Einlaufkanal 11 zweigt sich in der Unterbrechung U in zwei getrennte Einlaufwege 12 auf. Jeder Einlaufweg 12 mündet bei einem Strömungsweg-Anfang 13 bzw. 14 in die Heizsektion bzw. die Vertiefung 9. In etwa diametral gegenüberliegend zur Verzweigung des Einlaufkanals 11 in die beiden Einlaufwege 12 ist in der Heizsektion eine Auslassöffnungsanordnung 15, z.B. mit getrennten Öffnungen, oder, wie gezeigt, mit einer einzigen Auslassöffnung vorgesehen. Dadurch verlaufen von den Strömungsweganfängen 13, 14 zwei getrennte Strömungswege R1, R2 zu der gemeinsamen Auslassöffnungs-Anordnung 15. An die Auslassöffnung 16 ist der Auslasskanal 7 angeschlossen, der zum Anschluss 6 und zum Ablauf A führt. Falls zweckmäßig, könnten zwei entlang der Außenseite der Heizsektion H bogenförmig verlaufende Auslaufkanäle 7 vorgesehen sein.

Der in Fig. 2 gezeigte Rohrheizkörper K1 weist zwei im Wesentlichen senkrecht zur Zeichnungsebene orientierte Anschlussenden 17 auf, die beispielsweise durch die Durchführungsöffnungen 8a bzw. 8b im Formteil 1, oder, wie in Fig. 2 angedeutet, durch den anderen Formteil 2 nach außen geführt sind. Zwischen jedem Anschlussende 17 und dem in der Heizsektion H verlaufenden Strang 18 des Rohrheizkörpers K1 ist eine 90°-Abbiegung 19 geformt. Der Strang 18 geht im Inneren der Heizsektion H durch bis zum anderen Strömungsweganfang 14, wo er über eine 180°-Biegung 20 nach außen umkehrt und in einem Strang 21 bis zu einer weiteren 180°-Biegung 22 nach unten verläuft. Von dort setzt sich ein weiterer Strang 23 unterhalb des Stranges 21 wieder bis zum anderen Strömungsweganfang 14 fort, wo er ähnlich wie bei der 180°-Biegung 20 und unterhalb dieser nach innen umgebogen ist und zurück bis zum anderen Anschlussende verläuft. Die aufgrund hoher Leistungsdichte kritischen Biegungen 19, 22, 20 befinden sich nahe den ersten und zweiten Strömungsweganfängen 13, 14, so dass sie bei Durchfluss permanent durch das zügig eintretende kalte Wasser gekühlt werden.

Die Unterbrechung U beansprucht in der Ringform ein Bogenmaß X, das zwischen etwa einem Drittel und einem Fünftel, vorzugsweise etwa ein Viertel, der gesamten Ringlänge beansprucht.

Durch die große Distanz zwischen den Strömungsweganfängen 13, 14 und der Auslauföffnungs-Anordnung 15 kann sich kein kaltes Wasser mit warmem Wasser vermischen. Die maximale Wassertemperatur stellt sich immer bei der Auslaufanordnung 15 ein. Die wegen hoher Leistungsdichte kritischen Bereiche des Rohrheizkörpers werden intensiv durch das zulaufende kalte Wasser gekühlt.

Bei der Ausführungsform in Fig. 1 können zwei Rohrheizkörper K1, K2 eingebaut werden, die dann zweckmäßigerweise in der Heizsektion H übereinander liegen, und dabei voneinander und von den Innenwänden der Heizsektion beabstandet positioniert sind.

## Patentansprüche

1. Warmwasserbereiter (W), insbesondere Shower-Heater (SH), mit einem Heizmodul (M), der in einer Heizsektion (H) seines zumindest im Wesentlichen ringförmig verlaufenden, an einen Zulauf (Z) und einen Ablauf (A) angeschlossenen Innenraums wenigstens einen Rohrheizkörper (K1, K2) enthält, wobei die Heizsektion (H) eine zwei getrennte Strömungsweganfänge (13, 14) definierende Unterbrechung (U) im Ringformverlauf aufweist, dass in der Unterbrechung (U) ein Einlaufbereich (E) zu den Strömungsweganfängen (13, 14) vorgesehen ist, und dass eine mit dem Ablauf (A) des Heizmoduls (M) verbundene Auslass-Öffnungsanordnung (15) der Heizsektion (H) entfernt vom Einlaufbereich (E) und derart positioniert ist, dass beide Strömungswege (R1, R2) vom Einlassbereich (E) zur Auslassöffnungs-Anordnung (15) in etwa gleich lang sind , **dadurch gekennzeichnet, dass** im Einlaufbereich (E) zwei sich innerhalb der Unterbrechung (U) aus einem Einlaufkanal (11) verzweigende, getrennte Einlaufwege (12) zu den Strömungsweg-Anfängen (13, 14) in der Heizsektion (H) vorgesehen sind.

2. Warmwasserbereiter nach Anspruch 1, **dadurch gekennzeichnet, dass** die Auslassöffnungs-Anordnung (15) eine beiden Strömungswegen (R1, R2) gemeinsame Auslassöffnung (16) in der Heizsektion (H) ist.

3. 4. Warmwasserbereiter nach wenigstens einem der Ansprüche 1 bis 2, **dadurch gekennzeichnet, dass** die Heizsektion (H) bis auf die Unterbrechung (U) weitgehend ringförmig verläuft, dass sich der Einlasskanal (11) ins Innere des Ringes zu einem dort platzierten, im Heizmodul (M) geformten Anschluss (4) des Zulaufs (Z) erstreckt, und dass zwischen einem an der Außenseite des Ringes in der Nähe der Unterbrechung (U) platzierten Anschluss (6) des Ablaufs (A) und der Auslassöffnungs-Anordnung (15) wenigstens ein entlang der Außenseite des Ringes verlaufender Auslasskanal (7) verläuft.

4. Warmwasserbereiter nach Anspruch 3, **dadurch gekennzeichnet, dass** der Zulauf (Z) an der Außenseite des Rings angeordnet ist, und dass sich vom Zulauf (Z) bis zum Anschluss (4) ein über die Unterbrechung (U) verlaufender Zulaufkanal (5), vorzugsweise ein Steckteil, erstreckt.

5. Warmwasserbereiter nach Anspruch 1, **dadurch gekennzeichnet, dass** die Unterbrechung (U) innerhalb des Rings ca. ein Drittel bis ein Fünftel, vorzugsweise etwa ein Viertel, der gesamten Ringlänge beansprucht.

6. Warmwasserbereiter nach Anspruch 1, **dadurch gekennzeichnet, dass** sich der Rohrheizkörper (K1, K2) in der Heizsektion (H) in etwa vom einen Strömungsweganfang (13) durchgehend bis in etwa zum anderen Strömungsweganfang (14) erstreckt.

7. Warmwasserbereiter nach Anspruch 6, **dadurch gekennzeichnet, dass** der Rohrheizkörper (K1, K2) in der Heizsektion (H), zwei in etwa 90°-Biegungen (19) zu Anschlussenden (17) und in einer Rohrheizkörper-Umkehr eine 180°-Biegung (22, 20) aufweist, und dass die Biegungen (19, 20, 22) nahe den beiden Strömungsweganfängen (13, 14) angeordnet sind.

8. Warmwasserbereiter nach den Ansprüchen 6 und 7, **dadurch gekennzeichnet, dass** in der Heizsektion (H) wenigstens zwei übereinanderliegende, ähnlich konfigurierte Rohrheizkörper (K1, K2) mit versetzten Anschlussenden (17) angeordnet sind.

9. Warmwasserbereiter nach Anspruch 6, **dadurch gekennzeichnet, dass** der einstückige Rohrheizkörper (K1) in der Heizsektion (H) in der Ringebene und senkrecht zur Ringebene jeweils mehrsträngig, vorzugsweise doppelsträngig, ausgebildet ist, und dass zwischen den Strängen (18, 23) geformte 180°-Biegungen (22, 20) nahe den beiden Strömungsweganfängen (13, 14) angeordnet sind.

10. Warmwasserbereiter nach Anspruch 1, **dadurch gekennzeichnet, dass** die Ebene des Rings der Heizsektion (H) in der Betriebs- und Einbaulage des Warmwasserbereites (W) mit nach unten weisender Unterbrechung (U) und oben liegender Auslassöffnungs-Anordnung (15) im Wesentlichen senkrecht angeordnet ist, wobei der Zu- und der Ablauf (Z, A) unten liegen.

11. Warmwasserbereiter nach Anspruch 1, **dadurch gekennzeichnet, dass** der Heizsektion (H) im Bereich der Auslassöffnungs-Anordnung (15) ein Bimetallschalter (B) zugeordnet ist.

12. Warmwasserbereiter nach wenigstens einem der vorhergehenden Ansprüche, **dadurch gekennzeichnet, dass** der Querschnitt in der Heizsektion (H) ein Vielfaches des Querschnitts jedes Einlaufweges (12) und der Auslassöffnungs-Anordnung (15) bzw. der Auslassöffnung (16) ist, derart, dass die Heizsektion (H) einen Wasserzwischenspeicherbehälter bildet.

13. Warmwasserbereiter nach wenigstens einem der vorhergehenden Ansprüche, **dadurch gekennzeichnet, dass** der Heizmodul (H) im Wesentlichen kreisrund ist und aus zwei miteinander verbundenen Kunststoff-Spritzguss-Formteilen (1, 2) besteht, dass in den einen Formteil (1) die Heizsektion (H) als Vertiefung mit annähernd U-förmigem Querschnitt und ein Unterbrechungsabschnitt mit Teilbereichen der Einlaufwege (12) und des Auslasskanals (7) vertieft eingeformt sind, und dass in den anderen Formteil (2) eine im Wesentlichen ebene Abdeckwand für die Heizsektion (H) und der andere Unterbrechungsabschnitt mit Teilbereichen der Einlaufwege (12) und des Auslasskanals (7) eingeformt sind.

## Claims

1. Water heater (W), particularly shower heater (SH) with a heating module (M) which in a heating section (H) of its at least substantially annularly extending interior space connected with a feed (Z) and a drain (A) contains at least one tubular heating body (K1, K2), wherein the heating section (H) has in the annular course an interruption (U) defining two separate flow path starts (13, 14), an inlet region (E) to the flow path starts (13, 14) is provided in the interruption (U), and an outlet opening arrangement (15), which is connected with the drain (A) of the heating module (M), of the heating section (H) is positioned remotely from the inlet region (E) and in such a manner that the two flow paths (R1, R2) are of approximately equal length from the inlet region (E) to the outlet opening arrangement (15), **characterised in that** provided in the inlet region (E) are two separate inlet paths (12), which branch within the interruption (U) from an inlet channel (11), to the flow path starts (13, 14) in the heating section (H).

2. Water heater according to claim 1, **characterised in that** the outlet opening arrangement (15) is an outlet opening (16), which is common to the two flow paths (R1, R2), in the heating section (H).

3. Water heater according to at least one of claims 1 and 2, **characterised in that** the heating section (H) extends substantially annularly up to the interruption (U), that the inlet channel (11) extends in the interior of the ring to a connection (4), which is placed there and formed in the heating module (M), of the feed (Z) and that at least one outlet channel (7) extending along the outer side of the ring runs between a connection (6), which is placed at the outer side of the ring in the vicinity of the interruption (U), of the drain (A) and the outlet opening arrangement (15).

4. Water heater according to claim 3, **characterised in that** the feed (Z) is arranged at the outer side of the ring and that a feed channel (5), preferably a plug part, running across the interruption (U) extends from the feed (Z) to the connection (4).

5. Water heater according to claim 1, **characterised in that** the interruption (U) occupies within the ring approximately a third to a fifth, preferably approximately a quarter, of the total ring length.

6. Water heater according to claim 1, **characterised in that** the tubular heating body (K1, K2) in the heating section (H) extends approximately from one flow path start (13) continuously approximately up to the other flow path start (14).

7. Water heater according to claim 6, **characterised in that** the tubular heating body (K1, K2) has in the heating section (H) two approximately 90° bends (19) to connection ends (7) and in a tubular heating body return an 180° bend (22, 20) and that the bends (19, 20, 22) are arranged near the two flow path starts (13, 14).

8. Water heater according to claims 6 and 7, **characterised in that** at least two similarly configured tubular heating bodies (K1, K2) with offset connecting ends (17) are arranged in the heating section (H) and lie one above the other.

9. Water heater according to claim 6, **characterised in that** in the heating section (H) the integrally constructed tubular heating body (K1) is in the plane of the ring and perpendicularly to the plane of the ring in each instance of multi-run, preferably double-run, construction and that 180° bends (22, 20) formed between the runs (18, 23) are arranged near the two flow path starts (13, 14).

10. Water heater according to claim 1, **characterised in that** the plane of the ring of the heating section (H) in the operational and installed position of the water heater (W) is arranged substantially perpendicularly with downwardly facing interruption (U) and upwardly disposed outlet opening arrangement (15), wherein the feed (Z) and drain (A) lie at the bottom.

11. Water heater according to claim 11, **characterised in that** a bimetallic switch (B) is associated with the heating section (H) in the region of the outlet opening arrangement (15).

12. Water heater according to at least one of the preceding claims, **characterised in that** the cross-section in the heating section (H) is a multiple of the cross-section of each inlet path (12) and the outlet opening arrangement (15) or the outlet opening (16) is such that the heating section (H) forms a water intermediate storage container.

13. Water heater according to at least one of the preceding claims, **characterised in that** the heating module (H) is substantially circularly round and consists of two interconnected plastics material injection-moulded parts (1, 2), that in one moulded part (1) the heating section (H) is formed as a recess with approximately U-shaped cross-section and an interruption section with sub-regions of the inlet paths (12) and the outlet channel (7) is formed to be recessed and that in the other moulded part (2) a substantially planar top wall for the heating section (H) and the lower interruption section with sub-regions of the inlet paths (12) and the outlet channel (7) are formed.

## Revendications

1. Chauffe-eau (W), notamment chauffe-eau pour douche (SH), comprenant un module de chauffage (M) qui contient au moins un corps de chauffage tubulaire (K1, K2) dans une section de chauffage (H) de son espace intérieur au moins essentiellement annulaire relié à une conduite d'admission (Z) et à une conduite d'évacuation (A), la forme annulaire de la section de chauffage (H) présentant une interruption (U) qui définit deux débuts de voie d'écoulement séparés (13, 14), une zone d'entrée (E) menant aux débuts de voie d'écoulement (13, 14) étant prévue dans l'interruption (U) et un dispositif d'ouverture de sortie (15) de la section de chauffage (H), relié à la conduite d'évacuation (A) du module de chauffage (M), étant positionné à distance de la zone d'entrée (E) de manière à ce que les deux voies d'écoulement (R1, R2) aient à peu près la même longueur de la zone d'entrée (E) au dispositif d'ouverture de sortie (15), **caractérisé en ce que** deux voies d'entrée séparées (12) se ramifiant, à l'intérieur de l'interruption (U), à partir d'un canal d'entrée (11) et menant aux débuts de voie d'écoulement (13, 14) dans la section de chauffage (H) sont prévues dans la zone d'entrée (E).

2. Chauffe-eau selon la revendication 1, **caractérisé en ce que** le dispositif d'ouverture de sortie (15) est une ouverture de sortie (16) commune aux deux voies d'écoulement (R1, R2) dans la zone de chauffage (H).

3. Chauffe-eau selon au moins une des revendications 1 à 2, **caractérisé en ce que** la zone de chauffage (H) suit, dans une large mesure, un trajet annulaire, à l'exception de l'interruption (U), **en ce que** le canal d'entrée (11) s'étend à l'intérieur de la couronne vers un branchement (4) de la conduite d'admission (Z) formé à cet endroit dans le module de chauffage (M) et **en ce qu'**au moins un canal de sortie (7) s'étend entre un branchement (6) de la conduite d'évacuation (A) situé sur le côté extérieur de la couronne près de l'interruption (U) et le dispositif d'ouverture de sortie (15), en longeant le côté extérieur de la couronne.

4. Chauffe-eau selon la revendication 3, **caractérisé en ce que** la conduite d'admission (Z) est située sur le côté extérieur de la couronne et **en ce qu'**un canal d'admission (5), de préférence un raccord, s'étend de la conduite d'admission (Z) au branchement (4) en franchissant l'interruption (U).

5. Chauffe-eau selon la revendication 1, **caractérisé en ce que** l'interruption (U) dans la couronne occupe environ entre un tiers et un cinquième, de préférence environ un quart, de la longueur totale de la couronne.

6. Chauffe-eau selon la revendication 1, **caractérisé en ce que** le corps de chauffage tubulaire (K1, K2) dans la section de chauffage (H) s'étend de manière continue à peu près d'un début de voie d'écoulement (13) à l'autre début de voie d'écoulement (14).

7. Chauffe-eau selon la revendication 6, **caractérisé en ce que** le corps de chauffage tubulaire (K1, K2) dans la section de chauffage (H) présente deux courbures à 90° à peu près (19) vers des extrémités de branchement (17) et une courbure à 180° (22, 20) dans un retour du corps de chauffage tubulaire et **en ce que** les courbures (19, 20, 22) sont situées près des deux débuts de voie d'écoulement (13, 14).

8. Chauffe-eau selon les revendications 6 et 7, **caractérisé en ce qu'**au moins deux corps de chauffage tubulaires (K1, K2) de configuration similaire superposés sont situés dans la section de chauffage (H) avec leurs extrémités de branchement (17) décalées.

9. Chauffe-eau selon la revendication 6, **caractérisé en ce que** le corps de chauffage tubulaire unitaire (K1 ) dans la section de chauffage (H) présente à chaque fois, dans le plan annulaire et perpendiculairement au plan annulaire, une exécution à plusieurs branches, de préférence à deux branches, et **en ce que** des courbures à 180° (22, 20) formées entre les branches (18, 23) sont situées près des deux débuts de voie d'écoulement (13, 14).

10. Chauffe-eau selon la revendication 1, **caractérisé en ce que** le plan de la couronne de la section de chauffage (H) se situe de manière essentiellement verticale dans la position de montage et de fonctionnement du chauffe-eau (W), avec l'interruption (U) dirigée vers le bas et le dispositif d'ouverture de sortie (15) placé en haut, la conduite d'admission et la conduite d'évacuation (Z, A) étant situées en bas.

11. Chauffe-eau selon la revendication 1, **caractérisé en ce qu'**un interrupteur bimétallique (B) est associé à la section de chauffage (H) dans la zone du dispositif d'ouverture de sortie (15).

12. Chauffe-eau selon au moins une des revendications précédentes, **caractérisé en ce que** la section transversale dans la section de chauffage (H) est un multiple de la section transversale de chaque voie d'entrée (12) et du dispositif d'ouverture de sortie (15) resp. de l'ouverture de sortie (16), de manière à ce que la section de chauffage (H) forme un réservoir de stockage intermédiaire de l'eau.

13. Chauffe-eau selon au moins une des revendications précédentes, **caractérisé en ce que** le module de chauffage (H) est essentiellement circulaire et est formé de deux préformés en plastique moulés par injection (1, 2) reliés l'un à l'autre, **en ce que** la section de chauffage (H) et un tronçon d'interruption sont formés en creux dans l'un (1) des préformés, la section de chauffage (H) en tant que cavité à section transversale approximativement en forme de U et le tronçon d'interruption avec des zones partielles des voies d'entrée (12) et du canal de sortie (7), et **en ce qu'**une paroi de couverture essentiellement plane pour la section de chauffage (H) ainsi que l'autre tronçon d'interruption avec des zones partielles des voies d'entrée (12) et du canal de sortie (7) sont formés dans l'autre préformé (2).
